# EUROPÄISCHE PATENTSCHRIFT

(11) **EP 1 102 910 B1**
(45) Veröffentlichungstag und Bekanntmachung des Hinweises auf die Patenterteilung: **10.04.2002**
(21) Anmeldenummer: 99948675.6
(22) Anmeldetag: 23.07.1999
(51) Int. Cl.: E05D 13/00, E06B 9/84

(54) **FEDERÜBERWACHUNGSGERÄT**
SPRING MONITORING DEVICE
APPAREIL DE SURVEILLANCE DE RESSORT

(30) Priorität: 27.07.1998 DE 19833724; 02.12.1998 DE 19855697
(43) Veröffentlichungstag der Anmeldung: 30.05.2001
(73) Patentinhaber: Hörmann KG Brockhagen, 33803 Steinhagen (DE)
(72) Erfinder: HÖRMANN, Thomas, J., D-66606 St. Wendel (DE)
(74) Vertreter: Kastel, Stefan Dipl.-Phys.
(86) Internationale Anmeldenummer: DE9902272
(87) Internationale Veröffentlichungsnummer: WO0006861

(56) Entgegenhaltungen:
- EP-A- 0 151 427
- DE-A- 3 609 308
- US-A- 5 697 476

## Beschreibung

Die Erfindung betrifft ein Federüberwachungsgerät für eine vorgespannt betriebene Feder eines Tores, einer Tür oder dergleichen, insbesondere für eine als Gewichtsausgleichsfeder für ein ein- oder mehrgliedriges über Kopf bewegbares Torblatt oder einen Rolltorpanzer vorgesehene Torsionsfeder, zur Verhinderung des Zuschlagens oder Absturzes des Tür- oder Torblatts oder dergleichen, mit einem im Zuge der Öffnungs- und Schließbewegung des Torblatts oder dergleichen gemeinsam mit einem durch die ungebrochene Feder beaufschlagten Drehmomentübertragungselement - insbesondere einer Seil- oder Kettenzugwelle oder dergleichen Torsionswelle - um eine Drehachse drehbaren Blockierelement, welches zum Blockieren dieser Drehbewegung und hierdurch der Bewegung des Torblattes oder dergleichen über eine insbesondere eine Verzahnung aufweisende Erfassungseinrichtung vorzugsweise formschlüssig erfaß- und blockierbar ist, einem Fangglied, das aus einer Betriebsstellung, in der es von der Erfassungseinrichtung gelöst ist, in eine Fangstellung bewegbar ist, in der es die Erfassungseinrichtung zum Blockieren des Torblattes oder dergleichen erfaßt, und einer Spannungsfühlund Auslöseeinrichtung zum Fühlen der Federspannung der zu überwachenden Feder und Auslösen der Bewegung des Fanggliedes aus der Betriebsstellung in die Fangstellung als Reaktion auf einen über die Spannungsfühlung erfaßten Federbruch.

Ein solches Federüberwachungsgerät ist aus der EP 0 151 427 A1 sowie der dieser entsprechenden Patentschrift bekannt, auf deren beider Offenbarungsgehalt ausdrücklich und im vollen Umfang Bezug genommen wird.

Das bekannte Federüberwachungsgerät dient in einer praktischen Anwendung hauptsächlich dazu, bei einem Bruch einer zum Gewichtsausgleich eines über Kopf bewegbaren Torblattes vorgesehenen an einer Welle für ein Zugmittel wie z.B. einen Seilzug angreifenden Torsionsfeder ein Abstürzen des Torblattes zu verhindern. Dabei müssen gerade bei sehr schweren Torblättern, wie z.B. mehrgliedrigen Industrietoren, erhebliche Drehmomente aufgefangen werden. So müssen einige Federübenvachungsgeräte dazu ausgelegt sein, Drehmomenten von über 800 Nm Stand zu halten und ein Durchdrehen der Seilzugwelle, an der diese Drehmomente aufgrund der Schwerkraft des Tores angreifen können, sicher zu blockieren.

Die bisherigen Lösungen gehen dahin, daß auf der Welle ein am Umfang mit Klinkenzähnen versehenes Klinkenrad festgelegt ist, in das eine Sperrklinke als Fangglied blockierend einschnappen kann. In Betriebsstellung wird die Sperrklinke entgegen einer in Richtung auf das Klinkenrad wirkenden Federvorspannung durch einen Bolzen festgehalten. Der Bolzen ist Teil einer Spannungsfühl- und Auslöseeinrichtung, die die Spannung der zu überwachenden Torsionsfeder überwacht und den Bolzen bei Federbruch zur Bewegung aus der Erfassung mit der Sperrklinke freigibt und diese so auslöst. Der Bolzen ist bevorzugt hierzu direkt mit einem Federsitz für die Torsionsfeder - meist in Form eines Federkonus - verbunden und wird durch die Vorspannung der Torsionsfeder in die Erfassung mit der Sperrklinke gedrückt. Bei einer bereits bei einigen Federbruchsicherungen für Industrietore realisierten Ausführung ist der Federkonus dazu in einem geringen Winkelbereich um eine versetzt zur Drehachse parallelen Schwenkachse schwenkbar, so daß der Bolzen eine von der Umfangsrichtung um die Drehachse verschiedene Schwenkbewegung ausführen kann und so einfacher aus dem Einflußbereich der Sperrklinke zum Auslösen derselben beweglich ist.

Für die Spannungsfühl- und Auslöseeinrichtung sind aber auch vielfältige andere Ausbildungen möglich, bspw. elektrischer, elektropneumatischer oder pneumatischer Art, bei denen der Spannungsfühler anstatt als mechanisches Glied z.B. als Dehnungsmeßstreifen oder Drucksensoren oder dergleichen ausgebildet sein kann.

Aus der US 5 697 476 ist ein Bremsmechanismus zum Abbremsen eines Garagentores bei Ausfall eines Gegengewichtsmechanismus bekannt mit einem trommelförmigen Bremselement, das an einer bezüglich der Drehachse einer bei Bewegung des Torblattes sich drehenden Torsionswelle radial nach innen gerichteten Wandung mit einer eine Verzahnung aufweisenden Erfassungseinrichtung versehen ist, und mit einem Fangglied, das aus einer Betriebsstellung, in der es von der Erfassungseinrichtung gelöst ist, in eine Fangestellung bewegbar ist, in der es die Erfassungseinrichtung zum Abbremsen des Torblattes erfasst, und das einen radial innerhalb der nach innen gerichteten Wandung angeordneten, im Zuge der Bewegung in die Fangstellung nach radial außen in die Erfassung mit der Erfassungseinrichtung bewegbaren Fangabschnitt hat. Dabei ist das als Sperrklinke ausgebildete Fangglied an der Torsionswelle befestigt und radial nach innen federbelastet elastisch vorgespannt und entgegen diese von der Erfassungseinrichtung weg gerichtete Vorspannung durch Fliehkraft hin zur Erfassungseinrichtung bewegbar. Das Bremselement ist mittels einer ortsfest gehaltenen, um den Außenumfang des als Bremstrommel ausgeführten Bremselements geführten Bremsschlaufe abbremsbar.

Die bisher bekannten Federüberwachungsgeräte haben jedoch den Nachteil, daß sie relativ viel Platz und Material beanspruchen, besonders dann, wenn wegen hoher auftretender Drehmomente ein großer Radius für das Klinkenrad oder dergleichen Blockierelement wünschenswert ist und demgemäss auch ein entsprechend aufwendigeres Fangglied notwendig ist Soll ein Zugriff von außen ausgeschlossen sein, ist außerdem noch ein Gehäuse zum Umschließen der bekannten Blockiereinrichtungen (Fangglied und Blockierelement) notwendig.

Aufgabe der Erfindung ist es, ein Federüberwachungsgerät der eingangs genannten Art derart weiterzubilden, daß es weniger Platz und vorzugsweise auch weniger Material beansprucht und dennoch eine Blockierung auch hoher bei Federbrüchen auftretenden Drehmomente ermöglicht.

Diese Aufgabe wird durch ein Federüberwachungsgerät mit den Merkmalen des beigefügten Anspruchs 1 gelöst.

Gemäß der Erfindung ist das Blockierelement somit als Teil einer Zugmitteltrommel, an der ein anderen Endes mit dem Torblatt oder dergleichen vorzugsweise an dessen in Schließlage unteren Bereich verbundenes Zugmittel aufwickelbar gehalten ist, und vorzugsweise einstückig mit derselben ausgebildet. Das Blockierelement ist also kein separates Bauteil mehr, sondern in eine ohnehin vorhandene Zugmittelrolle integrierbar. Das erfindungsgemäße Federüberwachungsgerät ist z.B. auch vollständig im Inneren der Zugmittelrolle integrierbar, d.h. vollständig von dieser umschließbar. Insbesondere ist die Zugmitteltrommel oder -rolle selbst z.B. in Form einer eine Art Klinkenhohlrad als Blockierelement ausgebildet oder nutzbar. Dadurch wird ein entsprechend den Raumverhältnissen der Seiltrommel oder dergleichen Zugmitteltrommel großes Klinkenrad mit großem Radius geschaffen. Dies bringt einen großen Hebelarm bezüglich der Torsionsachse mit sich. Ein weiterer großer Vorteil dieser erfindungsgemäßen. Ausgestaltung liegt in dem enorm kurzen Kraftweg. Beim Einfangen geht der Kraftfluss vom Tor oder dergleichen über das Zugmittel auf die Zugmitteltrommel und von da aus direkt auf das Fangglied, das die Kraft über seine Lagerung ableitet. Der Kraftfluss geht also bei dem erfindungsgemäßen Federüberwachungsgerät nicht auf die Torsionswelle. Es wäre damit, wenn die Drehmomentübertragung von der Feder auf die Zugmitteltrommel anderweitig realisiert ist, auch eine Ausführungsform ohne die Torsionswelle denkbar.

Vorteilhafte Ausgestaltungen der Erfindung sind Gegenstand der Unteransprüche.

Bei einem erfindungsgemäß ausgestalteten Federüberwachungsgerät weist das Blockierelement eine bezüglich der Achse im wesentlichen nach radial innen gerichtete Wandung auf, an welcher die Erfassungseinrichtung ausgebildet ist, und das Fangglied weist einen radial innerhalb der nach innen gerichteten Wandung angeordneten oder anordenbaren, im Zuge der Bewegung in die Fangstellung nach radial außen in die Erfassung mit der Erfassungseinrichtung bewegbaren Fangabschnitt auf.

Im Gegensatz zu dem aus der EP 0 151 427 A1 bekannten als Zusatzbauteil vorgesehenen, an seinem Umfang mit Klinken oder dergleichen versehenen Klinkenrad ist das hier beschriebene Blockierelement in seinem Inneren mit der Erfassungseinrichtung versehen, in die das Fangglied mit einer nach außen gerichteten Bewegung bei Federbruch eingreift. Bei gleichem Erfassungsradius kann so das Fangglied viel kleiner und materialsparender als im Stand der Technik ausgebildet werden. Ein masseärmeres Fangglied hat außerdem den Vorteil geringerer Trägheit, so daß ein schnelleres Blockieren ermöglicht ist. Außerdem ist die aus Blockierelement und Fangglied gebildete Blockiereinrichtung im inneren Bereich des Blockierelementes relativ gut gegen Zugriff oder Einflüsse von außen geschützt, so daß kein separates Gehäuse zu diesem Zweck vorgesehen werden braucht. Hierzu ist erfindungsgemäß weiter vorgesehen, daß das Blockierelement als Ringabschnitt, als topfförmiges, vorzugsweise von außen zugängliches Hohlgehäuse oder als Trommel ausgebildet ist.

Bevorzugt, weil unabhängig von äußerer Energiezufuhr wie Druckluft oder elektrischer Spannung, ist das Fangglied mechanisch ausgeführt, wobei der Fangabschnitt an einer in Bezug auf die Drehachse radial nach außen elastisch, insbesondere federbelastet, vorgespannte Sperrklinke zum Erfassen von an der radial nach innen gerichteten Wandung zum Bilden der Erfassungseinrichtung wegstehenden Klinkenzähnen ausgebildet ist.

Um ein schnelles und sicheres Auslösen der Blockiereinrichtung bei Federbruch sicherzustellen, ist weiter bevorzugt, daß das Fangglied mit einer Abstützfläche versehen ist, die in der Betriebsstellung zum Abstützen an einem bei Federbruch durch die Spannungsfühl- und Auslöseeinrichtung aus der Bewegungsbahn des Fanggliedes bewegbaren Festhalteelementes dient und derart in Bezug auf die Bewegungsrichtung des Festhalteelementes schräg geneigt ist, daß letzteres bei Freigabe nach Federbruch durch Bewegung des Fanggliedes in die Fangstellung aus der Bewegungsbahn gedrückt wird. Wird also z.B. als Fangglied eine schwenkbar außerhalb einer als Drehmomentübertragungselement dienenden Zugmittelwelle gelagerte Sperrklinke verwendet, die wie im Stand der Technik durch einen an dem ebenfalls außerhalb der Welle schwenkbar gelagerten Federkonus befestigten als Festhalteelement verwendeten Bolzen in Betriebsstellung gehalten wird, so wird nur eine Querkomponente der Vorspannkraft der Sperrklinke auf diesen Bolzen aufgebracht, und zwar derart, daß die Sperrklinke über die nicht senkrecht zum Klinkenschwenkpunkt verlaufende Abstützfläche an dem Bolzen anliegt. Bricht die Feder und bewegt sich der Federkonus mit dem Bolzen über den dafür vorgesehenen Winkelbereich um dessen Schwenkachse in die Endsperrstellung, so wird diese Bewegung durch die Klinkenvorspannung unterstützt.

So ist in noch weiter bevorzugter Ausgestaltung der Erfindung das Fangglied als um eine zu der Drehachse parallel versetzte Hebelachse schwenkbares, in die Fangstellung federelastisch vorgespanntes Hebelelement mit einem ersten, den Fangabschnitt aufweisenden und insbesondere die Sperrklinke bildenden Hebelarm ausgebildet. Wenn zudem das Hebelelement einen zweiten Hebelarm aufweist, der zum Zusammenwirken mit dem Auslösemechanismus der Spannungsfühl- und Auslöseeinrichtung dient, insbesondere die Abstützfläche aufweist, ist der zur Verfügung stehende Platz besser nutzbar, und es können zum Auslösen der Blockiereinrichtung nutzbare Bewegungen umgerichtet werden. Der zweite Hebelarm dient insoweit der Abfrage z.B. einer Federkonusbewegung bei Federbruch, bevorzugt wie vorgeschildert in der Art, daß eine kleine Komponente der Klinkenvorspannfederkraft über eine schiefe Ebene (die Abstützfläche) auf den Bolzen des Konus wirkt.

Bei einem Federbruch kann es passieren, daß der Auslösemechanismus, also zum Beispiel der auf dem Federkonus befestigte Bolzen oder eine sonstige Festhalteeinrichtung oder das sonstige Festhalteelement nicht nur in seine bzw. ihre Freigabestellung sondern auch zurückschlagend oder zurückprellend beaufschlagt wird. Damit ein solcher zurückprellender Auslösemechanismus den einmal freigegebenen zweiten Hebelarm nicht wieder erreichen kann, ist dieser bevorzugt derart ausgebildet, daß er bei der Bewegung des Hebelelementes in die Fangstellung ganz aus dem Einflußbereich des Auslösemechanismus, insbesondere aus der Bewegungsbahn des Festhalteelements, herausschwenkt.

Weiter bevorzugt ist vorgesehen, daß das Hebelelement derart gelagert ist, daß der erste Hebelarm in der Fangstellung durch die zu blockierende Bewegung des Torblattes oder dergleichen auf Druck belastbar ist. Ein solcher auf Druck belasteter Hebelarm bietet gegenüber einem auf Zug belasteten Klinkenhebel weitere Vorteile bezüglich Materialeinsparung, da ein Widerhakenelement wie es bei einem auf Zug belasteten Knarrenhebel notwendig wäre, vermieden wird. Statt eines solchen kann einfach das freie Ende des Hebelarms als Eingreifbereich zum Erfassen der Klinken ausgebildet sein.

In weiterer Ausgestaltung der Erfindung hinsichtlich dieses ersten Hebelarmes ist bevorzugt, daß der als Sperrklinke ausgebildete erste Hebelarm eine Sperrnase zum Ergreifen eines der Klinkenzähne aufweist, wobei die Sperrnase mit einer Abschrägung versehen ist, welche bei dem Schwenken des Hebelelementes nach Federbruch über eine komplementäre Abschrägung an dem Klinkenzahn gleitet, wodurch das Hebelelement in die endgültige Fangstellung führbar ist, bevor ein nennenswertes Drehmoment übertragen wird. Als Sperrnase kann das den Fangabschnitt bildende freie Ende des ersten Hebelarmes selbst wirken, oder dieses freie Ende kann eine solche bspw. in Form eines umgebogenen Teils gebildete Sperrnase aufweisen.

Die Ausgestaltung mit den komplementären Abschrägungen ist insbesondere angesichts dessen vorteilhaft, daß die Zugmitteltrommeln häufig aus Druckguß gefertigt werden, einem Material also, das stärker bruchanfällig ist, als zum Beispiel Blech. Deshalb ist es vorteilhaft, wenn die wirklich aufzunehmenden Kräfte möglichst erst bei einem großflächigen Eingriff zwischen Sperrnase und entsprechender Klinkenzahnflanke eingeleitet werden. Deshalb zieht bei der letztgenannten vorteilhaften Ausgestaltung der Erfindung die Erfassungseinrichtung über ihre schräge Kfinkenzahnflanke die entsprechend schräg ausgebildete Sperrnase zunächst radial nach außen bis zum Klinkenzahnfuß hin, so daß man eine große Anlagefläche zwischen Sperrnase und Klinkenzahnflanke durch entsprechenden Gleiteinzug erzielt. Dies ist besonders vorteilhaft in Verbindung mit einem auf Druck belastbaren Hebelarm, da bei einem auf Zug belastbaren Hebelarm die Abschrägung an der Klinkenzahnflanke so schräg gemacht werden müßte, daß in Extremfällen die Bruchfestigkeit der Klinkenzähne darunter leiden könnte.

Die die Erfassungseinrichtung tragende (oder bildende) radial nach innen weisende Wandung muß übrigens nicht durchgängig vorhanden sein, sie kann mit Durchbrechungen versehen sein oder auch nur an einem Teilbereich des Umfanges des Blockierelementes vorgesehen sein. Die Wandung muß auch nicht in exakt geometrischen Sinne radial nach innen ausgerichtet sein. Sie kann z.B. überall mit Klinkenbereichen so versehen sein, daß sie kein einziges senkrecht zur Radialen gerichtetes Flächenstück aufweist. Wichtig ist, daß sie derart im wesentlichen oder in ihrer Gesamtheit nach innen gerichtet ist, daß die daran ausgebildete Erfassungseinrichtung von radial innen aus zugänglich ist.

Anstelle eines ständig radial innerhalb der nach innen gerichteten Wandung angeordneten Fangabschnitts kann auch ein Fangabschnitt vorgesehen sein, dessen Ruhestellung im Normalbetrieb sich z.B. axial versetzt außerhalb des von der Wandung umfaßten Bereichs befindet, aber zumindest im Zuge der Auslösebewegung in diesem Bereich anordenbar ist, sich also im Zuge der Auslösebewegung in diesen Bereich hinein- und bezüglich der Drehbewegungsachse radial nach außen in die Erfassungsstellung bewegt.

Ein Ausführungsbeispiel der Erfindung wird nachstehend anhand der beigefügten Zeichnung näher erläutert. Darin zeigt:
- Fig. 1: eine Prinzipdarstellung, die eine entlang der Linie A-B-C-D-E-F von Fig. 2 geschnitten dargestellte Ansicht eines seitlichen Endbereichs einer mit einem Federüberwachungsgerät versehenen Torsionsfeder-Torblattgewichts-Kompensations-vorrichtung darstellt,
- Fig. 2: eine Prinzipdarstellung der Vorrichtung nach Fig. 1 in einer Querschnittsansicht entlang der Linie G-I-H in Fig. 1,
- Fig. 3: eine Draufsicht auf ein in der Vorrichtung nach Fig. 1 als Fangglied verwendetes Hebelelement, und
- Fig. 4: eine Vorderansicht des Hebelelements von Fig. 3.

Fig. 1 gibt den einen seitlichen Endbereich einer Torsionsfeder-Torblattgewichts-Kompensationsvorrichtung wieder, wie sie zum Beispiel mit einem Rolltor oder einem Deckengliedertor Verwendung findet. Dargestellt sind eine zur Kompensation des Torblattgewichts dienende vorgespannte Torsionsfeder 1, deren Drehmoment über eine Torsionswelle 2 auf eine Seiltrommel 3 übertragen wird. Das (nicht dargestellte) Torblatt hängt mit seinem Gewicht an einem Seil 4, das an der Seiltrommel 3 aufwickelbar gehalten ist. Zur Lagerung der Torsionswelle 2 ist ein Wellenhalter 5 vorgesehen. Die Torsionsfeder 1, die an ihrem nicht dargestellten Ende mit der Torsionswelle 2 verbunden ist, sitzt, wie dargestellt, mit ihrem anderen, der Seiltrommel 3 zugewandten Ende auf einem Konus 6 auf. Außerhalb der Drehachse A der Torsionswelle 2 ist der Konus 6 mittels eines ersten Bolzens 7 um eine zu der Drehachse A versetzt parallele Schwenkachse Ak schwenkbar gelagert. Bezüglich der Drehachse A der Torsionswelle 7 dem ersten Bolzen 7 gegenüberliegend angeordnet ist ein zweiter Bolzen 8 an dem Konus 6 befestigt und in einem gebogenen Langloch 9 (siehe Fig. 2) in dem Wellenhalter 5 derart geführt, daß sich der Konus 6 um einen geringen Winkelbereich um die Schwenkachse Ak verschwenken kann. Die Torsionsfeder 1 spannt dabei den Konus 6 derart vor, daß der zweite Bolzen 8 fest an einem ersten Ende 10 des Langloches 9, wie in Fig. 2 gezeigt, anstößt.

Die Seiltrommel 3 ist mit der Torsionswelle 2 zur gemeinsamen Drehung verbunden, z.B. ist sie fliegend oder wie in weiter unten näher erläuterten Weise aufgesetzt. An einem von der der Torsionsfeder 1 zugewandten Seite her zugänglichen Bereich ihrer radial inneren Wandung 11 weist sie eine Erfassungseinrichtung 12 auf, die mehrere, umfangsmäßig verteilt angeordnete Klinkenzähne 13 mit je einer in Abwickeldrehrichtung Ra, d.h. in die Drehrichtung der Seiltrommel 3, in der sie beim Schließen des Torblattes unter Abwickeln des Seils 4 gedreht wird, gerichteten, zur radialen Richtung hin gesehen abgeschrägten Klinkenzahnflanke 14 aufweist.

Zum Blockieren der Seiltrommelbewegung bei Federbruch ist als Fangglied ein Hebelelement 15 vorgesehen. Das Hebelelement 15 ist mittels eines dritten Bolzens 16 um eine Hebelachse Ah schwenkbar gelagert, die ebenfalls versetzt und parallel zu der Drehachse A verläuft. Ein Federelement 17 spannt das Hebelelement 15 in eine (nicht dargestellte) Fangstellung vor, in der es die an der Seiltrommel 3 vorgesehene Erfassungseinrichtung 12 die Seiltrommel 3 blockierend erfaßt, d.h. das Hebelelement 15 ist bei der Darstellung von Fig. 2 in Schwenkrichtung entgegen den Uhrzeigersinn vorgespannt. Das Hebelelement 15 weist - wie am besten aus seiner gesonderten Darstellung in den Fig. 3 und 4 ersichtlich - einen ersten Hebelarm 18 und einen zu diesem abgewinkelt verlaufenden zweiten Hebelarm 19 auf.

Der erste Hebelarm 18 hat ein (siehe Fig. 4 in Verbindung mit Fig. 1) mit einer als Fangabschnitt wirkenden, in das Innere der Seiltrommel 3 hineinragenden Sperrnase 26 versehenes freies Ende 20. In dem dargestellten Beispiel ist das Ende 20 umgebogen, so daß nur der umgebogene, die Sperrnase 26 bildende Teil in die Seiltrommel 3 hineinreicht, der Rest des Hebelelements 15 aber axial außerhalb der Seiltrommel 3 angeordnet ist. Eine entgegen die Abwickelrichtung Ra weisende Kante des freien Endes 20 (der Sperrnase 26) ist mit einer Abschrägung 21 versehen, die komplementär entsprechend der Klinkenzahnflanke 14 ausgebildet ist.

Der zweite Hebelarm 19 ist derart ausgebildet, daß er in der in den Figuren dargestellten Betriebsstellung (bei ihr ist die Seiltrommel 3 ohne Erfassung durch das Hebelelement 15 frei drehbar) an dem durch die Torsionsfeder 1 am ersten Ende 10 des Langloches 9 gehaltenen zweiten Bolzen 8 anliegt. Hierzu ist auch das freie Ende 22 des zweiten Hebelarmes 19 umgebogen, und zwar in die auf die Torsionsfeder 1 gerichtete axiale Richtung. So ist an der der Hebelachse Ah zugewandten Seite der Umbiegung 23 eine Abstützfläche 24 zum Abstützen des zweiten Hebelarmes 19 und damit des gesamten Hebelelements 15 entgegen die Vorspannung durch das Federelement 17 an dem zweiten Bolzen 8 gebildet. Die Abstützfläche 24 weist jedoch, wie dargestellt, nicht genau auf die Hebelachse Ah, sondern ist vielmehr schräg verlaufend ausgebildet, so daß sie sich wie eine schiefe Ebene an dem Bolzen 8 abstützt und denselben mit einer Querkomponente der Federkraft des Federelementes 17 entgegen seine Anlage an dem ersten Ende 10 des Langloches 9 beaufschlagt.

Das Hebelelement 15 weist außerdem noch einen dritten Hebelarm 25 auf, der zur Handhabung des Hebelelements 15 zwischen dem Wellenhalter 5 und der Seiltrommel 3 hervorragt.

Zur drehfesten Verbindung von Torsionswelle 2 und Seiltrommel 3 sind an beiden dieser Elemente 2, 3 Nutbereiche 27 bzw. 28 ausgebildet, in die ein Verschlußelement in Form eines Anschlagkeils 29 oder dergleichen eingetrieben ist. Neben einer Verhinderung einer Relativdrehung der Elemente 2, 3 sorgt die Keilausbildung des Verschlußelements 29 auch für eine Verklemmung der Elemente 2, 3 in derart, daß Relativverschiebungen verhindert werden. Zusätzlich hierzu ist die Seiltrommel 3 mit einer Klemmschraube 30 zum Verhindern eines Verschiebens der Torsionswelle 2 versehen.

Der Wellenhalter 5 ist zur Lagerung der Torsionswelle mit einem eingepreßten Kugellager 31 versehen.

Zur weiteren Erläuterung und für alternative Ausbildungen, insbesondere der hier nicht näher interessierenden Teile, der Torsionsfeder-Torblattgewichts-Kompensationsvorrichtung wird ausdrücklich auf die unter der Nummer 0 151 427 veröffentlichte europäische Offenlegungsschrift Bezug genommen.

Im normalen Betrieb der Torsionsfeder-Torblattgewichts-Kompensationsvorrichtung überträgt die Torsionsfeder 1 ihre Abstützkraft über den Bolzen 7 und den am Ende 20 des Langlochs 9 anliegenden Bolzen 8 auf den Wellenhalter 5. Dadurch wird die Seiltrommel 3 entgegen der Abwickeirichtung Ra vorgespannt; das am Seil 4 lastende Gewicht des Torblatts wird kompensiert. D.h. letzteres läßt sich leicht zwischen Öffnungs- und Schließstellung bewegen, wobei das Seil 4 über Drehung der Seiltrommel 3 entsprechend auf- oder abgewickelt wird. Das Hebelelement 15 wird dabei durch den zweiten Bolzen 8 als Festhalteelement in der Betriebsstellung gehalten.

Ohne ein Gerät zur Überwachung der Torsionsfeder 1 würde bei einem Bruch der Torsionsfeder 1 das volle Gewicht des Torblattes ohne Gegenlager am Seil 4 lasten, und es würde im Falle eines Federbruches mit voller Wucht abstürzen. Um ein Abstürzen des Torblattes bei Federbruch zu verhindern, ist bei der vorliegenden Torsionsfeder-Torblattgewichts-Kompensationsvorrichtung ein aus einer das Hebelelement 15 und die Erfassungseinrichtung 12 umfassenden Blockiereinrichtung und einer den Konus 6 in Verbindung mit dem Langloch 9, 10 und den Bolzen 7 und 8 aufweisenden Spannungsfühl- und Auslöseeinrichtung gebildetes Federüberwachungsgerät vorgesehen. Die Spannungsfühl- und Auslöseeinrichtung 6-10 fühlt durch ihren ständigen Kontakt mit der Torsionsfeder 1 einen Federspannungsabfall derselben sofort und löst die Blockiereinrichtung 15, 12 zum Blockieren einer Abwickelbewegung der Seiltrommel 3 und einer Absturzbewegung des Torblattes aus.

Bei einem Bruch der Torsionsfeder 1 wird hierzu der Konus 6 freigegeben, er bewegt sich ruckartig innerhalb des durch das Langloch 9 vorgegebenen Winkelbereichs um seine Schwenkachse Ak. Dadurch gerät der zweite Bolzen 8 aus seiner Erfassung mit dem ersten Ende 10 des Langlochs 9 und bewegt sich in dem Langloch 9 von diesem Ende 10 weg. Diese Bewegung wird durch die Anlage des Hebelelements 15 über die als schiefe Ebene für den Bolzen 8 wirkende Abstützfläche 24 und die Vorspannung des Federelementes 17 noch unterstützt, bis die Abstützfläche 24 außer Kontakt mit dem Bolzen 8 gerät. Daraufhin bewegt sich das Hebelelement 15 getrieben durch das Federelement 17 in seine Fangstellung. Dabei schwenkt der zweite Hebelarm 19 völlig aus dem Bereich des Langlochs 9 und somit des Einflußbereiches des den Bolzen 8 aufweisenden Auslösemechanismus zum Auslösen der Blockierung heraus, so daß selbst ein Rückprellen des Auslösemechanismus die einmal ausgelöste Bewegung des Hebelelements 15 nicht stört. Im weiteren Laufe dieser Bewegung des Hebelelements 15 aus der Betriebsstellung in die Fangstellung gerät die Abschrägung 21 an dem freien Ende 20 des ersten Hebelarmes 18 in Kontakt mit einer der als komplementäre Abschrägung ausgebildeten Klinkenzahnflanken 14. Aufgrund des zu der Abschrägung 21 passenden Verlaufs der Klinkenzahnflanke 14, zieht diese den ersten Hebelarm 18 radial nach außen an, so daß sich das Hebelelement 15 getrieben durch eine Art "schiefe-Ebene-Erfassung" der Klinkenzahnflanke 14 und der Abschrägung 21 (es sind entsprechend der Schwenk- oder Hebelbewegungen auch gebogenen oder gekrümmte Formen der "Abschrägungen" denkbar und vorgesehen) und durch das Federelement 17 endgültig in seine Fangstellung bewegt. In dieser stützt sich das freie Ende 20 des ersten Hebelarmes 18 über die Abschrägung 21 an der Klinkenzahnflanke und über die die Abschrägung 21 tragende Kante an dem Klinkenzahnfuß großflächig an der Erfassungseinrichtung 12, d.h. an der nach innen gerichteten Wandung 11 der Seiltrommel 3 ab und blockiert letztere, wobei die dann voll auftretende Drehmomentbelastung direkt von der Seiltrommel 3 und deren Verzahnung über den auf Druck belasteten ersten Hebelarm 18 und den dritten Bolzen 16 auf den Wellenhalter 5 übertragen wird. Der Weg des Kraftflusses in der Fangsituation ist also sehr kurz. Insbesondere geht die abzuleitende Kraft nicht über die Torsionswelle 2. Auch der kurze Kraftflußweg trägt zu einem schnellen unverzögerten Ansprechen bei. Außerdem werden weniger Teile belastet, so daß das Federüberwachungsgerät zuverlässiger als bisherige Systeme arbeitet.

So wirken bei dem hier dargestellten Ausführungsbeispiel einige Dinge zusammen, um besonders klein, dennoch mit verhältnismäßig großem Klinkenhebelarm und hinsichtlich der einzuleitenden Kraft sicher und großflächig arbeiten zu können, ohne daß Rückprallbewegungen der brechenden Torsionsfeder den einmal ausgelösten Sperreingriff behindern können.

Wichtige Aspekte des hier beschriebenen Federüberwachungsgerätes werden im folgenden anhand der Darstellung in Fig. 1 noch einmal zusammengefaßt:
Zum Bilden eines Geräts zum Überwachung einer insbesondere zum Gewichtsausgleich für ein Torblatt oder dergleichen vorgesehen Feder (1) wird ein Federüberwachungsgerät vorgeschlagen, bei dem ein radial nach außen beweglicher Fangabschnitt (18) eines Fangglieds (15) bei Bruch der Feder (1) in eine an einer radial nach innen weisenden Wandung (11) eines sich mit der Öffnungs- und Schließbewegung des Torblatts oder dergleichen drehenden Blockierelementes (3) ausgebildeten Erfassungseinrichtung (12) blockierend eingreift. Vorteilhafterweise wird als Blockierelement eine ohnehin vorhandene Zugmitteltrommel (13) verwendet, bei der die Erfassungseinrichtung (12) an einem vorzugsweise von außen zugänglichen Bereich einer radial inneren Wandung (11) ausgebildet ist.

### BEZUGSZEICHENLISTE

- 1: Torsionsfeder
- 2: Torsionswelle
- 3: Seiltrommel
- 4: Seil
- 5: Wellenhalter
- 6: Konus
- 7: erster Bolzen
- 8: zweiter Bolzen
- 9: Langloch
- 10: erstes Ende des Langloches
- 11: radial innere Wandung
- 12: Erfassungseinrichtung
- 13: Klinkenzahn
- 14: Klinkenzahnflanke
- 15: Hebelelement
- 16: dritter Bolzen
- 17: Federelement
- 18: erster Hebelarm
- 19: zweiter Hebelarm
- 20: freies Ende des ersten Hebelarmes
- 21: Abschrägung
- 22: freies Ende des zweiten Hebelarmes
- 23: Umbiegung
- 24: Abstützfläche
- 25: dritter Hebelarm
- 26: Sperrnase
- 27: Nutbereich in Torsionswelle
- 28: Nutbereich in Seiltrommel
- 29: Anschlagkeil
- 30: Klemmschraube
- 31: eingepreßtes Kugellager
- Ah: Hebelachse
- Ak: Schwenkachse des Konus
- A: Drehachse der Torsionsfeder
- Ra: Drehrichtung zum Abwickeln des Seils

## Patentansprüche

1. Federüberwachungsgerät für eine vorgespannt betriebene Feder eines Tores, einer Tür oder dergleichen, insbesondere für eine als Gewichtsausgleichsfeder für ein ein- oder mehrgliedriges über Kopf bewegbares Torblatt oder einen Rolltorpanzer vorgesehene Torsionsfeder (1), zur Verhinderung des Zuschlagens oder Absturzes des Tür- oder Torblatts oder dergieichen,
mit einem im Zuge der Öffnungs- und Schließbewegung des Torblatts oder dergleichen gemeinsam mit einem durch die ungebrochene Feder beaufschlagten Drehmomentübertragungselement - insbesondere einer Seil- oder Kettenzugwelle oder dergleichen Torsionswelle (2) - um eine Drehachse (A) drehbaren Blockierelement (3), welches zum Blockieren dieser Drehbewegung und hierdurch der Bewegung des Torblattes oder dergleichen über eine insbesondere eine Verzahnung aufweisende Erfassungseinrichtung (12) vorzugsweise formschlüssig erfaß- und blockierbar ist,
einem Fangglied (15), das aus einer Betriebsstellung, in der es von der Erfassungseinrichtung (12) gelöst ist, in eine Fangstellung bewegbar ist, in der es die Erfassungseinrichtung (12) zum Blockieren des Torblattes oder dergleichen erfaßt, und
einer Spannungsfühl- und Auslöseeinrichtung (6-10) zum Fühlen der Federspannung der zu überwachenden Feder und Auslösen der Bewegung des Fanggliedes (15) aus der Betriebsstellung in die Fangstellung als Reaktion auf einen über die Spannungsfühlung erfaßten Federbruch,
**dadurch gekennzeichnet,**
**daß** das Blockierelement von einer Zugmitteltrommel (3), an der ein anderen Endes mit dem Torblatt oder dergleichen vorzugsweise an dessen in Schließlage unteren Bereich verbundenes Zugmittel (4) aufwickelbar gehalten ist, umfaßt und vorzugsweise selbst als solche ausgebildet ist.

2. Federüberwachungsgerät nach Anspruch 1,
daß das Blockierelement (3) eine bezüglich der Drehachse im wesentlichen nach radial innen gerichtete Wandung (11) aufweist, an welcher die Erfassungseinrichtung (12) ausgebildet ist,
und daß das Fangglied (15) einen radial innerhalb der nach innen gerichteten Wandung (11) angeordneten oder anordenbaren, im Zuge der Bewegung in die Fangstellung nach radial außen in die Erfassung mit der Erfassungseinrichtung (12) bewegbaren Fangabschnitt (20, 26) aufweist.

3. Federüberwachungsgerät nach Anspruch 2,
**dadurch gekennzeichnet,**
**daß** das Blockierelement als Ringabschnitt, als topfförmiges, vorzugsweise von außen zugängliches Hohlgehäuse oder als Trommel (3) ausgebildet ist.

4. Federüberwachungsgerät nach einem der Ansprüche 1 bis 3,
**dadurch gekennzeichnet,**
**daß** der Fangabschnitt (20, 26) an einer in Bezug auf die Drehachse (A) radial nach außen elastisch, insbesondere federbelastet, vorgespannte Sperrklinke (18) zum Erfassen von an der radial nach innen gerichteten Wandung (11) zum Bilden der Erfassungseinrichtung (12) wegstehenden Klinkenzähnen (14) ausgebildet ist.

5. Federüberwachungsgerät nach einem der Ansprüche 1 bis 4,
**dadurch gekennzeichnet,**
**daß** das Fangglied (15) mit einer Abstützfläche (24) versehen ist, die in der Betriebsstellung zum Abstützen an einem bei Federbruch durch die Spannungsfühlund Auslöseeinrichtung (6-10) aus der Bewegungsbahn des Fanggliedes (15) bewegbaren Festhalteelementes (8) dient und derart in Bezug auf die Bewegungsrichtung des Festhalteelementes (8) schräg geneigt ist, daß letzteres bei Freigabe nach Federbruch durch Bewegung des Fanggliedes (15) in die Fangstellung aus der Bewegungsbahn des Fanggliedes (15) gedrückt wird.

6. Federüberwachungsgerät nach einem der Ansprüche 1 bis 5,
**dadurch gekennzeichnet,**
**daß** das Fangglied als um eine zu der Drehachse (A) parallel versetzte Hebelachse (Ah) schwenkbares, in die Fangstellung federelastisch vorgespanntes Hebelelement (15) mit einem ersten, den Fangabschnitt (20, 26) aufweisenden und insbesondere die Sperrklinke bildenden Hebelarm (18) ausgebildet ist.

7. Federüberwachungsgerät nach Anspruch 6,
**dadurch gekennzeichnet,**
**daß** das Hebelelement (15) einen zweiten Hebelarm (19) aufweist, der zum Zusammenwirken mit dem Auslösemechanismus der Spannungsfühl- und Auslöseeinrichtung (6-10) dient und insbesondere die Abstützfläche (24) aufweist

8. Federüberwachungsgerät nach Anspruch 7 und insbesondere Anspruch 5,
**dadurch gekennzeichnet,**
**daß** der zweite Hebelarm (19) derart ausgebildet ist, daß er bei der Bewegung des Hebelelementes (15) in die Fangstellung ganz aus dem Einflußbereich des Auslösemechanismus, insbesondere aus der Bewegungsbahn (9) des Festhalteelements (8), herausschwenkt.

9. Federüberwachungsgerät nach einem der Ansprüche 6 bis 8,
**dadurch gekennzeichnet,**
**daß** das Hebelelement (15) derart gelagert ist, daß der erste Hebelarm (18) in der Fangstellung durch die zu blockierende Bewegung des Torblattes oder dergleichen auf Druck belastbar ist.

10. Federüberwachungsgerät nach Anspruch 4 und einem der Ansprüche 6 bis 9,
**dadurch gekennzeichnet,**
**daß** der Fangabschnitt (20, 26) an dem als Sperrklinke ausgebildeten ersten Hebelarm (18) ein als Spermase (26) wirkendes oder eine solche umfassendes freies Ende (20) zum Ergreifen eines der Klinkenzähne (13) aufweist, wobei das freie Ende (20) mit einer Abschrägung (21) versehen ist, welche bei dem Schwenken des Hebelelementes (15) nach Federbruch über eine komplementäre Abschrägung (14) an dem Klinkenzahn (13) gleitet, wodurch das Hebelelement (15) in die endgültige Fangstellung führbar ist, bevor ein nennenswertes Drehmoment übertragen wird.

## Claims

1. A spring monitoring device for a pre-tensioned driven spring of a gate, a door or similar, especially for a torsion spring (1) configured as a weight compensation spring for a one- or multipiece overhead doorleaf or a reinforced roller door, to prevent said door or door leaf, or similar, from slamming shut or dropping,
with a blocking element (3), acted upon by a torque transmission element - especially a cable or chain hoist shaft or similar torsion shaft (2) - during the opening and closing movement, via the unbroken spring, and rotatable about a rotational axis (A), this blocking element being preferably formlockingly holdable and blockable to block this rotational movement, and thus the movement of the door leaf, via a holding apparatus (12) which especially has toothing,
a catching member (15), which can be moved from an operating position in which it is released from the holding apparatus (12) in which it holds the holding apparatus (12) into a catching position in order to block the door leaf or similar, and
a tension sensing and triggering apparatus (6-10) to sense the spring tension of the springs which are to be monitored and to trigger the movement of the catching member (15) from its operating position as a reaction to a breaking spring which is detected by the tension sensor,
**characterised in that** the blocking element is surrounded by a traction means drum (3) on which traction means (4), another end of which are attached to the lower area of the door leaf, or similar, in its closed position, are held in a windable manner, and is preferably itself configured as such.

2. A spring monitoring device according to claim 1, **characterised in that** the blocking element (3) has a wall (11) directed substantially radially inwards with regard to the rotational axis, on which the holding apparatus (12) is configured, and that the catching member (15) has a catching section (20, 26) which is disposed or disposable radially within the inwardly-directed wall (11) and which can be moved radially outwards during the movement into the catching position so that it holds the holding apparatus (12).

3. A spring monitoring device according to claim 2, **characterised in that** the blocking element is configured as a ring section, as a pot-shaped hollow housing, preferably accessible from outside, or as a drum (3).

4. A spring monitoring device according to one of claims 1 to 3, **characterised in that** the catching section (20, 26) is configured on a detent pawl (18) which is pre-tensioned elastically, especially in a spring-loaded manner, directed radially outwards with regard to the rotational axis (A), to hold ratchet teeth (14), projecting to form the holding apparatus (12) from the wall (11) which is directed radially inwards.

5. A spring monitoring device according to one of claims 1 to 4, **characterised in that** the catching member (15) is provided with a supporting surface (24) which serves, when in the operating position, to support against a bracing apparatus (8) which can be moved from the path of movement of the catching member (15) by the tension sensor and triggering apparatus (6-10) in the event of a broken spring, and is inclined obliquely with regard to the direction of movement of the bracing element (8) in such a way that the latter is pressed, on activation after breakage of a spring, into the catching position by movement of the catching member (15), from the movement path of the catching member (15).

6. A spring monitoring device according to one of claims 1 to 5, **characterised in that** the catching member is configured as a lever element (15), spring-elastically pre-tensioned into the catching position, swivellable about a lever axis (Ah) which is offset parallel to the rotational axis (A), with a first lever arm (18) which has the catching section (20, 26) and which especially forms the detent pawl.

7. A spring monitoring device according to claim 6, **characterised in that** the lever arm (15) has a second lever arm (19) which serves to work in conjunction with the triggering mechanism of the tension sensor and triggering apparatus (6-10) and especially has the supporting surface (24).

8. A spring monitoring device according to claim 7 and especially claim 5, **characterised in that** the second lever arm (19) is configured so that on movement of the lever element (15) into the catching position, it swings entirely out of the area of influence of the triggering mechanism, especially out of the path of movement (9) of the bracing element (8).

9. A spring monitoring device according to one of claims 6 to 8, **characterised in that** the lever element (15) is mounted so that the first lever arm (18) can be pressure-loaded in the catching position by the movement, which is to be blocked, of the door leaf or similar.

10. A spring monitoring device according to claim 4 and one of claims 6 to 9, **characterised in that** the catching section (20, 26) on the first lever arm (18), configured as a detent pawl, has a free end (20), which works as a blocking nose (26) or which includes this, to grip one of the ratchet teeth (13), wherein the free end (20) is provided with a chamfer (21) which slides over a complementary chamfer (14) on the ratchet tooth (13) on swivelling of the lever element (15) after breakage of a spring, whereupon the lever element (15) can be moved into the final catching position before any significant torque is transmitted.

## Revendications

1. Appareil de surveillance de ressort, pour un ressort fonctionnant sous précontrainte dans une porte ou similaire, en particulier un ressort de torsion (1) prévu pour équilibrer le poids d'un panneau de porte, en un ou plusieurs éléments passant au-dessus de la tête ou une porte roulante, afin d'éviter la fermeture brutale ou la chute de la porte, du panneau ou similaire comprenant : se déplaçant pendant le mouvement d'ouverture et de fermeture du panneau de porte ou similaire, en même temps qu'un élément de transmission de couple soumis à l'action du ressort non brisé, en particulier un câble de traction de câble ou de chaîne ou un arbre de torsion (2), un élément de blocage (3) tournant autour d'un axe (A) et qui, pour bloquer sa rotation et donc le déplacement du panneau de porte ou similaire, peut être saisi et bloqué de préférence avec verrouillage par combinaison de formes, par un dispositif de saisie (12) comportant en particulier une denture, avec un organe de prise (15) qui, partant d'une position de fonctionnement où il est libéré du dispositif de saisie (12), peut se déplacer pour venir en une position de prise dans laquelle il saisit le dispositif de saisie (12) de manière à bloquer le panneau de porte ou analogue, et avec un dispositif de détection de tension et de déclenchement (6 à 10) pour détecter la tension du ressort à surveiller et pour déclencher le mouvement de l'organe de prise (15) passant de la position de fonctionnement à la position de prise, en réaction à une rupture du ressort saisie par le détecteur de tension,
**caractérisé en ce que**
l'élément de blocage comprend ou est de préférence constitué lui-même comme un tambour de moyen de traction (3), sur lequel est maintenu enroulé un moyen de traction (4) relié à une autre extrémité au panneau de porte ou similaire, de préférence dans la zone inférieure de celui-ci quand il est fermé.

2. Appareil de surveillance de ressort selon la revendication 1,
**caractérisé en ce que**
l'élément de blocage (3) présente une paroi (11) dirigée par rapport à l'axe de rotation essentiellement radialement vers l'intérieur, et sur laquelle est réalisée le dispositif de saisie (12), l'organe de prise (15) présente une partie de prise (20, 26) disposée ou pouvant venir radialement à l'intérieur de la paroi (11) dirigée vers l'intérieur, cette partie pouvant au cours du mouvement conduisant à la position de prise se déplacer radialement vers l'extérieur pour venir en prise avec le dispositif de saisie.

3. Appareil de surveillance de ressort selon la revendication 2,
**caractérisé en ce que**
l'élément de blocage a la forme d'une partie annulaire, d'un pot, de préférence d'un boîtier creux accessible de l'extérieur ou d'un tambour (3).

4. Appareil de surveillance de ressort selon l'une quelconque des revendications 1 à 3,
**caractérisé en ce que**
la partie de prise (20, 26) est constituée sur un cliquet d'arrêt (18) précontraint, élastique radialement vers l'extérieur par rapport à l'axe de rotation (A), en particulier chargé par un ressort, pour saisir des dents de cliquet (14) en saillie sur la paroi (11) dirigée radialement vers l'intérieur pour former le dispositif de saisie (12).

5. Appareil de surveillance selon l'une quelconque des revendications 1 à 4,
**caractérisé en ce que**
l'organe de prise (15) est équipé d'une portée d'appui (24) qui dans la position de fonctionnement, sert à soutenir un élément de maintien (8) qui, en cas de rupture de ressort, peut être déplacé par le dispositif de détection de tension et de déclenchement (6-10) hors de la trajectoire de l'organe de prise (15) et est incliné par rapport à la direction de déplacement de l'élément de maintien (8) de manière que celui-ci, quand il est libéré, après rupture du ressort, par le mouvement de l'organe de prise (15) gagnant sa position de prise, est poussé hors de la trajectoire de l'organe de prise (15).

6. Appareil de surveillance selon l'une quelconque des revendications 1 à 5,
**caractérisé en ce que**
l'organe de prise est constitué sous la forme d'un élément de levier (15) pouvant basculer autour d'un axe de levier (Ah) parallèle à l'axe de rotation (A) et décalé, précontraint élastiquement en position de prise et comportant un premier bras de levier (18) présentant la partie de prise (20, 26) et en particulier formant le cliquet d'arrêt.

7. Appareil de surveillance selon la revendication 6,
**caractérisé en ce que**
l'élément de levier (15) présente un second bras de levier (19) qui sert à coopérer avec le mécanisme de déclenchement du dispositif de détection de tension et de déclenchement (6-10) et qui présente en particulier la portée d'appui (24).

8. Appareil de surveillance selon la revendication 7 et en particulier la revendication 5,
**caractérisé en ce que**
le second bras de levier (19) est constitué de manière que lors du passage de l'élément de levier (15) en position de prise, il bascule en sortant totalement de la zone d'influence du mécanisme de libération, en particulier en s'écartant de la trajectoire (9) de l'élément de maintien (8).

9. Appareil de surveillance selon l'une quelconque des revendications 6 à 8,
**caractérisé en ce que**
l'élément de levier (15) est monté de manière que le premier bras de levier (18), en position d'arrêt peut être soumis à une pression provoquée par le déplacement qu'il s'agit de bloquer, du panneau de porte ou similaire.

10. Appareil de surveillance selon la revendication 4 et en particulier l'une quelconque des revendications 6 à 9,
**caractérisé en ce que**
la partie de prise (20, 26) présente, sur le premier bras de levier (18) constitué en forme de cliquet d'arrêt, une dent d'arrêt (26) ou une extrémité (20) incluant une telle dent, pour saisir une des dents de cliquet (13), et cette extrémité (20) présente un chanfrein (21) qui, quand l'élément de levier (15) bascule après rupture du ressort, glisse sur un chanfrein complémentaire (14) porté par la dent de cliquet (13), de sorte que l'élément de levier (15) peut arriver à sa position finale de prise, avant qu'un couple significatif soit transmis.
